# EUROPÄISCHE PATENTSCHRIFT

(11) **EP 1 027 266 B1**
(45) Veröffentlichungstag und Bekanntmachung des Hinweises auf die Patenterteilung: **21.11.2001**
(21) Anmeldenummer: 98937569.6
(22) Anmeldetag: 14.07.1998
(51) Int. Cl.: B65D 81/34

(54) **FERTIGMENÜPACKUNG SOWIE VERFAHREN ZUM HERSTELLEN UND GEBRAUCHSFERTIGMACHEN DERSELBEN**
READY-TO-SERVE MEAL PACK AND METHOD FOR PRODUCING SAID PACK SO THAT IT IS READY TO USE
EMBALLAGE POUR REPAS PRET A SERVIR ET PROCEDE PERMETTANT DE FABRIQUER LEDIT EMBALLAGE PRET A L'EMPLOI

(30) Priorität: 31.10.1997 DE 19748307
(43) Veröffentlichungstag der Anmeldung: 16.08.2000
(73) Patentinhaber: Hofmann-Menü Holding GmbH, 97944 Boxberg (DE)
(72) Erfinder: KORSTEN, Gerd, D-97980 Bad Mergentheim (DE)
(74) Vertreter: Goddar, Heinz J., Dr.
(86) Internationale Anmeldenummer: EP9804365
(87) Internationale Veröffentlichungsnummer: WO9923013

(56) Entgegenhaltungen:
- EP-A- 0 409 289
- EP-A- 0 437 082
- US-A- 2 768 086
- US-A- 4 574 174
- PATENT ABSTRACTS OF JAPAN vol. 095, no. 005, 30. Juni 1995 & JP 07 031397 A (NIPPON SUISAN KAISHA LTD), 3. Februar 1995

## Beschreibung

Die Erfindung betrifft eine Fertigmenüpackung nach dem Oberbegriff des Patentanspruches 1 sowie ein Verfahren zum Herstellen und Gebrauchsfertigmachen einer derartigen Fertigmenüpackung.

Bei Fertigmenüpackungen der gattungsgemäßen Art besteht das Basisteil üblicherweise aus tiefgezogener Aluminiumfolie, während die Siegelfolie ebenfalls aus Aluminium oder aber auch aus beschichtetem Kunststoffmaterial oder dergleichen bestehen kann. Das Erwärmen derartiger Pertigmenüpackungen, bei denen also nach dem Einfüllen des Fertigmenüs in das Basisteil und dem Aufbringen der Siegelfolie eine Tieffrostung erfolgt und die Fertigmenüpackung dann anschließend bei höchstens minus 18° C gelagert wird, erfolgt in der Regel in einem Umluftofen oder dergleichen, wobei zum Nachgaren des vor dem Einfüllen in das Basisteil lediglich vorgegarten Fertigmenüs in der Regel eine Zeit von etwa 40 Minuten erforderlich ist.
Die bekannte Fertigmenüpackung hat sich im wesentlichen bewährt, jedoch wird es gelegentlich als nachteilig empfunden, daß in dem Fall, daß bestimmte Komponenten des Fertigmenüs beispielsweise flüssig sind, diese beim Einfüllen in das Basisteil, welches also in einer Reihenfolge stattfindet, die gewährleistet, daß beim späteren Verzehr die zuletzt eingefüllte obere Schicht oben liegt und zunächst verzehrt werden kann, das Einsickern flüssiger Komponenten in die darunterliegenden Schichten, beispielsweise von Saucen, nur dadurch verhindert werden kann, daß das Basisteil in verschiedene Abteile unterteilt wird, so daß dann der Benutzer später aus einem bestimmten Abteil des Basisteiles die Sauce oder dergleichen auf die Festkomponente aufbringen und hierdurch ansprechende Verzehreigenschaften erzielen kann. Das vorgenannte Problem stellt sich beispielsweise insbesondere dann, wenn es sich um ein Spaghettigericht handelt, welches mit einer Sauce auf Tomatenbasis und anschließend mit einer Parmesanschicht abgedeckt werden soll.

Abgesehen davon, daß Fertigmenüpackungen der vorgenannten Art prinzipiell nicht durch Mikrowellenenergie erwärmt werden können, weil das aus Aluminiumfolie bestehende Unterteil für Mikrowellenenergie nicht durchlässig ist, lassen sich die vorstehend beschriebenen Nachteile auch bei Herstellung des Unterteiles aus für Mikrowellenenergie durchlässigem Material nicht vermeiden, weil auch dann schon vor dem Tieffrostvorgang ein Einsickern z. B. flüssiger Saucenkomponenten in die darunterliegenden Festschichten des Fertigmenüs erfolgt, wobei dieser Effekt dann beim Aufwärmen mittels Mikrowellenenergie noch weiter verstärkt wird. Außerdem hat die Mikrowellenerwärmung von Fertigmenüs generell bislang den Nachteil, daß sich ein Crossen von Oberflächenschichten praktisch nicht bewerkstelligen lassen wird, so daß es sehr schwierig ist, beispielsweise Pizzen oder Fleischgerichten bei Mikrowellenerwärmung angenehme Verzehreigenschaften zu geben.

Aus der DE 91 05 684 U1 ist eine Fertigmenüpackung bekannt, bei der die Schichtfolge des Nahrungsmittels vor dem Zubereitung anders ist als im eßfertigen Zustand, weil nämlich nach der Erwärmung des dort vorgesehenen Verpackungsbehälters mit dem darin befindlichen tiefgefrorenen Nahrungsmittel im Anlieferzustand die schichtförmigen Bestandteile des erwärmten Nahrungsmittels vor dem Verzehr umgeordnet werden. Das Problem der Vermeidung des Einsickerns flüssiger Saucenkomponenten etc. in die Festschichten eines Fertigmenüs ist dabei nicht angesprochen.

Der Erfindung liegt die Aufgabe zugrunde, die eingangs genannte Fertigmenüpackung dahingehend zu verbessern, daß einerseits ein untunliches Vermischen der einzelnen Komponenten ohne Unterteilung des Basisteiles in verschiedene Abteile vermieden und zum anderen die Erzielung ansprechender Verzehreigenschaften auch bei Mikrowellenerwärmung gewährleistet wird. Ferner soll die Erfindung ein Verfahren zum Herstellen und Gebrauchsfertigmachen einer derartigen Fertigmenüpackung angeben.

Erfindungsgemäß wird diese Aufgabe in Weiterbildung der Fertigmenüpackung der gattungsgemäßen Art durch die Merkmalskombination des Patentanspruches 1 gelöst.

Bevorzugte Ausführungsformen der Fertigmenüpackung nach dem Patentanspruch 1 sind Gegenstand der Unteransprüche 2 bis 7.

In der Verfahrenskategorie wird die der Erfindung zugrundeliegende Aufgabe durch die Merkmalskombination des Patentanspruches 8 gelöst. Bevorzugte Ausführungsformen des erfindungsgemäßen Verfahrens sind Gegenstand der Patentansprüche 9 und 10.

Der Erfindung liegt die überraschende Erkenntnis zugrunde, daß es gelingt, die oben angegebene Aufgabe zu lösen und die Nachteile bisher bekannter Fertigmenüpackungen dadurch zu beseitigen, daß in ein nicht in Abteile unterteiltes Unterteil die einzelnen Komponenten des Fertigmenüs in Form von vertikal aufeinanderfolgenden Schichten in einer Reihenfolge eingefüllt werden, die gewährleistet, daß die beim späteren Verzehr oben liegende Schicht zunächst eingefüllt wird, die beim späteren Verzehr jedoch unten liegende Schicht bzw. Komponente zuletzt. Hierdurch ist es zum Beispiel möglich, ein Spaghettigericht mit Saucenschicht und Parmesanbelag ohne untunliche Vermischung der einzelnen Komponenten einzufüllen.

Im Unterteil verbleibt ein oberer Funktionsraum, der zusammen mit dem Umstand, daß der Wärmeausdehnungskoeffizient des Materials, aus dem das Unterteil hergestellt ist, kleiner ist als derjenige des Fertigmenüs, gewährleistet, daß sich beim Aufstülpen der tiefgefrorenen Fertigmenüpackung auf einen Teller oder dergleichen das Fertigmenü von dem nunmehr als Abdeckglocke dienenden Unterteil löst und auf den Teller fällt, wobei zwischen der Abdeckglocke und dem Fertigmenü ein Garraum entsteht, der nach außen durch den sich auf dem Rand des Tellers abstützenden Randflansch des Unterteiles verhältnismäßig dicht abgeschlossen wird. Erfolgt nunmehr die rasche Erwärmung des Fertigmenüs durch Mikrowellenenergie, wobei in diesem Fall zum Erwärmen und Nachgaren lediglich etwa 4 Minuten erforderlich sind, verglichen mit dem etwa 40-minütigem Zeitaufwand beim Aufwärmen herkömmlicher Fertigmenüs der eingangs genannten Art in einem Umluftofen oder dergleichen, so sickert die nunmehr oben befindliche, d. h. bei dem hier beschriebenen Beispiel oberhalb der Spaghettischicht liegende Sauce nur soweit in die Spaghettilage ein, daß angenehme Verzehreigenschaften entstehen, wobei zum Beispiel eine Parmesanschicht, die sich in der Verzehrstellung oberhalb der Saucenschicht befindet, angecrosst wird.

Die erfindungsgemäße Fertigmenüpackung eignet sich hervorragend für die Zubereitung auch "heikler" Fertigmenüs, bei denen die Trennung der verschiedenen Komponenten des Fertigmenüs bis unmittelbar vor dem Verzehr von besonderer Wichtigkeit ist, und läßt es insbesondere zu, infolge der auf dem Teller oder dergleichen verbleibenden Abdeckglocke das Fertigmenü nach dem Erwärmen in einer Zentralküche beispielsweise eines Krankenhauses oder dergleichen in abgedecktem Zustand zum Krankenbett zu transportieren und erst dort die Abdeckglocke abzunehmen, wodurch das Fertigmenü nicht nur gegen Kontamination geschützt, sondern auch vor einem untunlichen Erkalten zwischen Erwärmung und Verzehr bewahrt wird.

Weitere Merkmale und Vorteile der Erfindung ergeben sich aus der nachstehenden Beschreibung, in der ein Ausführungsbeispiel anhand der schematischen Zeichnung im einzelnen erläutert ist.

Dabei zeigt:
- Fig. 1: ein Ausführungsbeispiel einer Fertigmenüpackung nach der Erfindung im Transportzustand im Schnitt durch die normalerweise lotrechte Längsmittelachse; und
- Fig. 2: die Fertigmenüpackung von Fig. 1 nach Abnehmen der Siegelfolie und Aufstülpen auf einen Teller in Aufwärmstellung.

Wie Fig. 1 erkennen läßt, weist die Fertigmenüpackung bei dem dort gezeigten Ausführungsbeispiel ein schalenförmiges Basisteil 10 auf, welches durch Preßstanzformung aus Pappe hergestellt ist. Das Basisteil 10 weist einen im wesentlichen ebenen Boden 12 und eine in Fig. 1 hiervon schräg nach oben divergierende umlaufende Seitenwand 14 auf, an die ein ebenfalls umlaufender Randflansch 16 anschließt, der im wesentlichen eben ausgebildet ist und im wesentlichen parallel zum Boden 12 verläuft. Von besonderer Bedeutung ist, daß aufgrund der Materialwahl der Randflansch 16 im wesentlichen flexibel-verformbar ausgebildet ist, wobei hierzu gegebenenfalls auch vorgesehen sein kann, daß, anders als bei dem gezeigten Ausführungsbeispiel gemäß Fig. 1, der Randflansch 16 dünner ausgebildet ist, als der Boden 12 und/oder die Seitenwand 14 des Basisteiles 10.

Das Basisteil 10 ist zumindest an seiner die dadurch gebildete Schale nach innen begrenzenden Fläche nicht wasserabstoßend behandelt, sondern durchaus wasserdampfabsorbierend ausgebildet.

In dem Basisteil 10 befinden sich in Anlage an dem Boden 12 aufeinanderfolgend eine Parmesanschicht 18, eine Sauceschicht 20 auf Tomatenbasis und eine Spaghettilage 22. Auf den Randflansch 16 ist eine Siegelfolie 24 aus beschichteter Aluminiumfolie aufgesiegelt, wobei zwischen der dem Boden 12 zugewandten Innenfläche der Siegelfolie 24 und dem dem Boden 12 abgewandten Spiegel der Spaghettilage 22 ein Funktionsraum 25 freigelassen ist, der bei dem gezeigten Ausführungsbeispiel, dessen Höhe, in Richtung der Lotrechten gemessen, bei dem gezeigten Ausführungsbeispiel etwa 1/3 des Abstandes zwischen der oberen Auflagefläche des Bodens 12 und dem Spiegel der Spaghettilage 22 entspricht.

Bei Fig. 2 befindet sich das Basisteil 10, unter Weglassen der in Fig. 1 gezeigten Siegelfolie 24, in umgestülpter Stellung auf einem kreisrunden Teller 26, wobei der Randflansch 16 des Basisteiles 10 am Tellerrand anschmiegend aufliegt und die Spaghettilage 22 an der Auflagefläche des Tellers 26 anliegt. Zwischen der oberen Fläche der nunmehr oben liegenden Parmesanschicht 18 und der Innenfläche des nunmehr oben liegenden Bodens 12 des Basisteiles 10 ist ein Garraum 28 gebildet.

Die Herstellung und das Gebrauchsfertigmachen der Fertigmenüpackung gemäß Fig. 1 und 2 gestalten sich nach dem erfindungsgemäßen Verfahren wie folgt:
Zunächst wird das Basisteil 10 in der in Fig. 1 gezeigten Stellung, bei der also der Boden 12 des Basisteiles 10 auf einer Unterlage, wie zum Beispiel einem Transportband oder dergleichen, aufliegt, mit den einzelnen Komponenten des Fertigmenüs in der Weise befüllt, daß diejenige Komponente, die nach dem Erwärmen, also in Gebrauchsstellung, oben liegen soll, als erstes eingefüllt wird, zuletzt aber diejenige Komponente, die sich beim Verzehr des Fertigmenüs unten befinden soll. Dementsprechend wird also in das Basisteil 10 zunächst die Parmesanschicht 18, dann die Sauceschicht 20 und dann erst die Spaghettilage 22 eingefüllt. Das Befüllen erfolgt bei Raum- bzw. Vorgartemperatur der einzelnen Komponenten, die also nach dem Einfüllen in das Basisteil 10 noch nicht vollständig ausgegart sind. Anschließend wird die Siegelfolie 24 auf den Randflansch 16 des Basisteiles 10 aufgesiegelt. Daraufhin wird die nunmehr fertiggestellte Fertigmenüpackung tiefgefroren, und zwar auf eine Kerntemperatur von minus 18° C.

Die Fertigmenüpackung wird anschließend auf dem Transport, bei der Aufbewahrung etc. unterhalb bzw. höchstens auf der vorgenannten Tieffriertemperatur gehalten.

Soll das Fertigmenü nunmehr verzehrt werden, wozu ein vorheriges Aufwärmen erforderlich ist, so wird die Siegelfolie 24 abgezogen und daraufhin, wie in Fig. 2 gezeigt, das von der Siegelfolie befreite Basisteil 10 mit dem darin befindlichen Fertigmenü 18, 20, 22 auf einen herkömmlichen Teller 26 gestülpt. Infolge der Schwerkraft und des bei der Herstellung der Fertigmenüpackung gemäß Fig. 1 freigelassenen Funktionsraumes 25 zwischen dem oberen Spiegel der Spaghettischicht 22 und der Siegelfolie 24 fällt unter dem Einfluß der Schwerkraft das aus den vorgenannten drei Komponenten bestehende Fertigmenü in der in Fig. 2 erkennbaren Weise nach unten, wobei sich nunmehr zwischen der jetzt oben liegenden Parmesanschicht 18 und dem Boden 12 des Basisteiles 10 ein Garraum 28 bildet. Um zu gewährleisten, daß beim Aufstülpen des Basisteiles des 10 mit dem darin befindlichen Fertigmenü 18, 20, 22 auf den Teller 26 tatsächlich unter dem Einfluß der Schwerkraft ein sofortiges Ablösen des Fertigmenüs 18, 20, 22 von dem Basisteil 10 erfolgt, ist es im übrigen wesentlich, daß der thermische Ausdehnungskoeffizient des Materials, aus dem das Basisteil 10 hergestellt ist, kleiner ist als derjenige des Fertigmenüs 18, 20, 22, wodurch erreicht wird, daß das Fertigmenü 18, 20, 22, beim Tieffrosten stärker schrumpft als das Basisteil 10, mit der Folge, daß das Fertigmenü 18, 20, 22 in der in Fig. 1 gezeigten Transportstellung verhältnismäßig lose, d. h. mit leichtem Spiel, in dem Basisteil 10 liegt.

Bei der in Fig. 2 gezeigten Aufwärmposition liegt der Randflansch 16 am Rand des Tellers 26 leicht an, so daß der Garraum 28 gegenüber der Umgebungsluft zumindest insoweit abgeschlossen ist, daß das Basisteil 10 in der in Fig. 2 gezeigten Stellung das Fertigmenü 18, 20, 22 noch gegen Kontamination schützen kann, beispielsweise solange, bis nach dem Heranbringen des aufgewärmten Fertigmenüs an ein Krankenbett oder dergleichen das nunmehr als Abdeckglocke dienende Basisteil 10 von dem Teller 26 abgehoben wird.

In der in Fig. 2 gezeigten Stellung wird der Teller 26 mit dem darauf befindlichen Fertigmenü 18, 20, 22 nebst Basisteil 10, nunmehr als Abdeckglocke dienend, in einen Mikrowellenherd eingebracht, woraufhin in einem Zeitraum von etwa 4 Minuten das Auftauen sowie die Endgarung und Erwärmung des Fertigmenüs 18, 20, 22 auf Verzehrtemperatur erfolgen. Dadurch, daß die Aufwärmzeit verhältnismäßig kurz ist, läßt sich in idealer Weise erreichen, daß die Sauceschicht 20 nur geringfügig in die Spaghettilage 22 einsickert, wie dies auch der wunschgemäßen Zubereitung in z. B. einer privaten Küche, d. h. bei sofortigem Verzehr eines derartig hergestellten Spaghettimenüs, entspricht. Die Parmesanschicht 18 wird leicht gratiniert, da aus dem Fertigmenü austretender Wasserdampf von der Innenfläche des Basisteiles 10 absorbiert bzw. dort zumindest teilweise adsorbiert wird, wodurch der Garraum 28 keine gesättigte Wasserdampfatmosphäre aufweist, sondern verhältnismäßig "trocken" ist, so daß es zu einem Gratinier- und Bräunungseffekt an der Oberfläche der Parmesanschicht 18 kommen kann. Dies ist bei einem Spaghettimenü nicht von besonderer Wichtigkeit, jedoch geradezu von entscheidender Bedeutung, wenn es sich um Fertigmenüs in Form von Pizzen, Fleischschnitzeln oder dergleichen handelt, wobei dann also der allgemein ansonsten zu beobachtende Nachteil der Mikrowellenerwärmung, nämlich das Crossen von Oberflächenschichten nicht zu ermöglichen, infolge des erfindungsgemäß vorgesehenen Garraumes 28 und der darin eingestellten Atmosphäre vermieden wird.

Nachdem die Erwärmung des Fertigmenüs 18, 20, 22 abgeschlossen ist, wird der Teller 26 zum Verzehrort gebracht, woraufhin erst dort das als Abdeckglocke dienende Basisteil 10 abgenommen und das nunmehr verzehrfertige Fertigmenü verzehrt wird.

Die in der vorstehenden Beschreibung, in der Zeichnung sowie in den Ansprüchen offenbarten Merkmale der Erfindung können sowohl einzeln als auch in beliebiger Kombination für die Verwirklichung der Erfindung in ihren verschieenen Ausführungsformen wesentlich sein.

## Patentansprüche

1. Fertigmenüpackung, mit einem im wesentlichen schalenförmigen Basisteil, dessen umlaufende Seitenwand von einem im wesentlichen ebenen Boden zu ihrer Oberkante nach außen divergiert und dort in einen nach außen vorstehenden, im wesentlichen ebenen, zum Boden parallelen, umlaufenden Randflansch übergeht, einem in das Basisteil eingefüllten, mindestens zwei Komponenten unterschiedlicher Konsistenz aufweisenden, vorzugsweise vorgegarten und nach dem Einfüllen in das Basisteil tieffrierbaren Fertigmenü und einer nach dem Einfüllen des Fertigmenüs auf den Randflansch aufgesiegelten Siegelfolie, **dadurch gekennzeichnet, daß** das Basisteil (10) aus von Mikrowellenenergie durchsetzbarem Material hergestellt ist, dessen Wärmeausdehnungskoeffizient im Temperaturbereich zwischen minus 20° C und Raumtemperatur kleiner ist als derjenige des Fertigmenüs; daß der Randflansch (16) derart flexibel-verformbar ausgebildet ist, daß er nach dem Abziehen der Siegelfolie (24) verhältnismäßig dicht an eine im wesentlichen zum Randflansch (16) parallele umlaufende Gegenfläche, wie den Rand eines Tellers (26) oder dergleichen, anschmiegbar ist; daß zwischen dem dem Boden (12) abgewandten Spiegel des Fertigmenüs (18, 20, 22) und der dem Boden (12) zugewandten Innenfläche der Siegelfolie (24) ein Funktionsraum (25) freigelassen ist; und daß die Komponenten (18, 20, 22) des Fertigmenüs in das Basisteil (10) in der Weise in zum Boden (12) senkrechter Schichtung eingefüllt sind, daß die einzelnen Schichten eine der beim Verzehr bestimmungsgemäßen Reihenfolge der einzelnen Komponenten entgegengesetzte Reihenfolge haben.

2. Fertigmenüpackungen nach Anspruch 1, **dadurch gekennzeichnet, daß** die Höhe des Funktionsraumes (25) mindestens ¼ der Höhe des eingefüllten Fertigmenüs (18, 20, 22) entspricht.

3. Fertigmenüpackungen nach Anspruch 2, **dadurch gekennzeichnet, daß** die Höhe des Funktionsraumes (25) etwa 1/3 der Höhe des eingefüllten Fertigmenüs (18, 20, 22) entspricht.

4. Fertigmenüpackungen nach einem der vorangehenden Ansprüche, **dadurch gekennzeichnet, daß** das Basisteil (10) aus zumindest in seiner dem Fertigmenü (18, 20, 22) zugewandten Oberflächenschicht aus wasserabsorptionsfähigem oder -adsorptionsfähigem Material hergestellt ist.

5. Fertigmenüpackungen nach einem der vorangehenden Ansprüche, **dadurch gekennzeichnet, daß** das Basisteil (10) aus an seiner dem Fertigmenü (18, 20, 22) zugewandten Innenseite mit einer wasserabsorptionsfähigen Beschichtung versehenem Kunststoffmaterial hergestellt ist.

6. Fertigmenüpackungen nach einem der Ansprüche 1 bis 3, **dadurch gekennzeichnet, daß** das Basisteil (10) aus geformter Pappe, geformtem Karton oder dergleichen hergestellt ist.

7. Fertigmenüpackungen nach einem der vorangehenden Ansprüche, **dadurch gekennzeichnet, daß** das Basisteil (10) im wesentlichen kreisrund ausgebildet ist.

8. Verfahren zum Herstellen und Gebrauchsfertigmachen einer Fertigmenüpackung nach einem der vorangehenden Ansprüche, **dadurch gekennzeichnet, daß** in das Basisteil bei Raumtemperatur oder Gartemperatur die Komponenten des Fertigmenüs in vorgegartem Zustand nacheinander in einer Reihenfolge eingebracht werden, die umgekehrt zu derjenigen ist, welche die Komponenten beim Nachgaren bzw. Erwärmen sowie beim Verzehr des Fertigmenüs haben sollen; daß anschließend in beliebiger Reihenfolge das Tieffrieren des Fertigmenüs und das Aufsiegeln der Siegelfolie auf den Randflansch erfolgen; daß am Ende der Tiefkühllagerung unmittelbar vor dem Erwärmen und Verzehrfertigmachen des Fertigmenüs die Siegelfolie von dem Randflansch abgezogen wird; daß daraufhin das Basisteil mit dem darin befindlichen Fertigmenü auf einen Teller oder dergleichen gestülpt wird, wobei sich das Fertigmenü unter der Einwirkung der Schwerkraft von dem als Abdeckglocke auf dem Tellerrand sich abstützenden Unterteiles löst und zwischen dem Fertigmenü und der Innenfläche des Unterteiles eine durch den Boden des Unterteiles und einen Teil seiner Seitenwand begrenzter Garraum gebildet wird; daß daraufhin das Fertigmenü erwärmt wird; und daß schließlich vor dem Verzehr das Unterteil von dem Teller abgehoben und damit das Fertigmenü zum Verzehr freigelegt wird.

9. Verfahren nach Anspruch 8, **dadurch gekennzeichnet, daß** das Erwärmen des Fertigmenüs durch Mikrowellenenergie erfolgt.

10. Verfahren nach Anspruch 8 oder 9, **dadurch gekennzeichnet, daß** zum Aufstülpen des Basisteiles mit dem darin befindlichen Fertigmenü ein Teller verwendet wird, dessen Auβendurchmesser zumindest geringfügig größer ist als der Innendurchmesser des Randflansches des Basisteiles.

## Claims

1. A ready-to-heat menu package comprising an essentially dish-shaped base part whose circumferential side wall diverges outwardly from an essentially plane bottom to its top edge and there merges into an outwardly projecting, essentially plane circumferential edge flange which is parallel to the bottom, a ready-to-heat menu which is filled into the base part and has at least two components of different consistency and which is preferably precooked and can be deep frozen subsequent to the filling into the base part, and a sealing film which is sealed onto the edge flange after the ready-to-heat menu is filled in,
**characterized in that** the base part (10) is manufactured from material which can be permeated by microwave energy and whose coefficient of thermal expansion in the temperature range between minus 20° C and room temperature is smaller than that of the ready-to-heat menu; **in that** the edge flange (16) is designed in a manner that it is flexibly deformable so as to be comparatively tightly engageable against a circumferential counter-surface which is essentially parallel to the edge flange (16) such as the rim of a plate (26) or the like subsequent to pulling off the sealing film (24); **in that** a functional space (25) is left open between the level of the ready-to-heat menu (18, 20, 22) facing away from the bottom (12) and the inner surface of the sealing film (24) facing the bottom (12); and **in that** the components (18, 20, 22) of the ready-to-heat menu are filled into the base part (10) in a layer arrangement which is perpendicular to the bottom (12) in such a way that the individual layers have an order which is opposite to the intended order of the individual components during consumption.

2. Ready-to-heat menu packages as recited in Claim 1,
**characterized in that** the height of the functional space (25) corresponds to at least one-quarter of the height of the filled-in ready-to-heat menu (18, 20, 22).

3. Ready-to-heat menu packages as recited in Claim 2 **[sic. Claim 1],**
**characterized in that** the height of the functional space (25) corresponds to at least one-third of the height of the filled-in ready-to-heat menu (18, 20, 22).

4. Ready-to-heat menu packages as recited in one of the preceding Claims,
**characterized in that** the base part (10) is manufactured from water-absorptive or water-adsorptive material from at least **[sic. at least]** in its surface layer facing the ready-to-heat menu (18, 20, 22).

5. Ready-to-heat menu packages as recited in one of the preceding Claims,
**characterized in that** the base part (10) is manufactured from plastic material which is provided with a water-absorptive coating on its inner side facing the ready-to-heat menu (18, 20, 22).

6. Ready-to-heat menu packages as recited in one of the Claims 1 through 3,
**characterized in that** the base part (10) is manufactured from formed paperboard, formed cardboard or the like.

7. Ready-to-heat menu packages as recited in one of the preceding Claims,
**characterized in that** that the base part (10) has an essentially circular design.

8. A method for the manufacture and making ready for use of a ready-to-heat menu package as recited in one of the preceding Claims,
**characterized in that** the components of the ready-to-heat menu are successively filled into the base part in the precooked condition at room temperature or cooking temperature in an order which is opposite to that intended for the components during recooking or heating and during the consumption of the ready-to-heat menu; **in that**, subsequently, the ready-to-heat menu is deep-frozen and the sealing film is sealed onto the edge flange in arbitrary order; **in that**, at the end of deep-freeze storage, the sealing film is pulled off the edge flange immediately before the ready-to-heat menu is heated and made ready for use, **in that**, thereupon, the base part together with the ready-to-heat menu contained therein is inverted onto a plate or the like in connection with which the ready-to-heat menu, under the influence of gravity, detaches itself from the lower part which supports itself on the plate rim as a covering dome, and a cooking space which is bounded by the bottom of the lower part and a part of its side wall is formed between the ready-to-heat menu and the inner surface of the lower part; **in that**, thereupon, the ready-to-heat menu is heated; and **in that**, finally, the lower part is lifted off of the plate prior to consumption, thus uncovering the ready-to-heat menu for consumption.

9. The method as recited in Claim 8,
**characterized in that** the heating of the ready-to-heat menu is carried out using microwave energy.

10. The method as recited in Claim 8 or 9,
**characterized in that** a plate whose outside diameter is at least slightly larger than the inside diameter of the edge flange of the base part is used for inverting the base part together with the ready-to-heat menu contained therein.

## Revendications

1. Paquet repas prêt à servir comprenant une partie de base sensiblement en forme de cuvette dont la paroi latérale périphérique diverge vers l'extérieur depuis un fond sensiblement plan jusqu'à son bord supérieur et se joint à cet endroit à un rebord périphérique sensiblement plan, saillant vers l'extérieur et parallèle au fond, un repas prêt à servir mis dans la partie de base, présentant au moins deux constituants de consistance différente, de préférence précuit et pouvant être surgelé après avoir été mis dans la partie de base, et une feuille de scellement soudée sur le rebord après le remplissage du repas prêt à servir, **caractérisé par le fait que** la partie de base (10) est constituée de matière pouvant être traversée par l'énergie hyperfréquence et dont le coefficient de dilatation thermique dans l'intervalle de températures de moins 20° C à la température ambiante est inférieur à celui du repas prêt à servir ; que le rebord (16) est déformable élastiquement de façon telle qu'après l'enlèvement de la feuille de scellement (24), il puisse épouser de manière relativement serrée une surface périphérique opposée sensiblement parallèle à lui, comme le bord d'une assiette (26) ou une surface semblable ; qu'entre la surface du repas prêt à servir (18, 20, 22) opposée au fond (12) et la face intérieure de la feuille de scellement (24) dirigée vers le fond (12) est laissé un espace fonctionnel (25); et que les constituants (18, 20, 22) du repas prêt à servir sont mis dans la partie de base (10) en stratification perpendiculaire au fond (12) de manière que les couches aient un ordre inverse de l'ordre des constituants prévu pour la consommation.

2. Paquets repas prêt à servir selon la revendication 1, **caractérisés par le fait que** la hauteur de l'espace fonctionnel (25) correspond au moins au quart de la hauteur du repas prêt à servir contenu (18, 20, 22).

3. Paquets repas prêt à servir selon la revendication 2, **caractérisés par le fait que** la hauteur de l'espace fonctionnel (25) correspond environ au tiers de la hauteur du repas prêt à servir contenu (18, 20, 22).

4. Paquets repas prêt à servir selon l'une des revendications précédentes, **caractérisés par le fait que** la partie de base (10) est, au moins dans sa couche superficielle dirigée vers le repas prêt à servir (18, 20, 22), constituée de matière capable d'absorber ou d'adsorber l'eau.

5. Paquets repas prêt à servir selon l'une des revendications précédentes, **caractérisés par le fait que** la partie de base (10) est constituée d'une matière plastique pourvue sur sa face intérieure dirigée vers le repas prêt à servir (18, 20, 22) d'un revêtement capable d'absorber l'eau.

6. Paquets repas prêt à servir selon l'une des revendications 1 à 3, **caractérisés par le fait que** la partie de base (10) est constituée de carton façonné ou de matière semblable.

7. Paquets repas prêt à servir selon l'une des revendications précédentes, **caractérisés par le fait que** la partie de base (10) est sensiblement circulaire.

8. Procédé pour fabriquer et rendre prêt à l'utilisation un paquet repas prêt à servir selon l'une des revendications précédentes, **caractérisé par le fait que** les constituants du repas prêt à servir sont introduits l'un après l'autre à la température ambiante ou à la température de cuisson et à l'état précuit dans la partie de base dans un ordre inverse de celui qu'ils doivent avoir lors de la postcuisson ou du réchauffage ainsi que lors de la consommation du repas prêt à servir. ; qu'ensuite ont lieu dans un ordre quelconque la surgélation du menu prêt à servir et le soudage de la feuille de scellement sur le rebord ; qu'à la fin de la conservation à l'état surgelé, immédiatement avant que le repas préparé soit réchauffé et rendu prêt à la consommation, la feuille de scellement est retirée du rebord ; qu'après cela, la partie de base avec le repas prêt à servir qui s'y trouve est appliquée sur une assiette ou un objet semblable, le repas prêt à servir se détachant alors sous l'action de la pesanteur de la partie inférieure s'appuyant comme une cloche sur le bord de l'assiette, et entre le repas prêt à servir et la face intérieure de la partie inférieure étant formé un espace de cuisson limité par le fond de la partie inférieure et une partie de sa paroi latérale ; qu'ensuite, le repas prêt à servir est réchauffé ; et qu'enfin, avant la consommation, la partie inférieure est enlevée de l'assiette et le repas prêt à servir est ainsi dégagé pour être consommé.

9. Procédé selon la revendication 8, **caractérisé par le fait que** le réchauffage du repas prêt à servir est effectué par énergie hyperfréquence.

10. Procédé selon l'une des revendications 8 et 9, **caractérisé par le fait que** pour l'application de la partie de base avec le repas prêt à servir qui s'y trouve est utilisée une assiette dont le diamètre extérieur est au moins légèrement supérieur au diamètre intérieur du rebord de la partie de base.
